# EUROPÄISCHE PATENTSCHRIFT

(11) **EP 1 434 693 B1**
(45) Veröffentlichungstag und Bekanntmachung des Hinweises auf die Patenterteilung: **02.12.2009**
(21) Anmeldenummer: 02764545.6
(22) Anmeldetag: 13.08.2002
(51) Int. Cl.: B41F 7/02

(54) **ROLLENROTATIONSDRUCKMASCHINE**
WEB-FED ROTARY PRINTING PRESS
PRESSE ROTATIVE A BOBINES

(30) Priorität: 10.10.2001 DE 10150081
(43) Veröffentlichungstag der Anmeldung: 07.07.2004
(73) Patentinhaber: Koenig & Bauer Aktiengesellschaft, 97080 Würzburg (DE)
(72) Erfinder: MARKERT, Nikolaus, 97855 Triefenstein (DE)
(74) Vertreter: Hoffmann, Thomas
(86) Internationale Anmeldenummer: PCT/DE2002/002978
(87) Internationale Veröffentlichungsnummer: WO 2003/033264

(56) Entgegenhaltungen:
- EP-A- 0 710 558
- DE-A- 4 435 429

## Beschreibung

Die Erfindung betrifft eine Rollenrotationsdruckmaschine gemäß dem Oberbegriff der Ansprüche 1 oder 2.

Durch die EP 07 10 558 B1 ist eine Rollenrotationsdruckmaschine in Satellitenbauweise bekannt, wobei beide Seiten einer Papierbahn jeweils hintereinander 8 Druckstellen passieren, die Bahn also 16 Druckstellen durchläuft. Die beiden Drucktürme werden von der Bahn nacheinander jeweils in 4/4-Papierführung durchlaufen und sind jeweils zwecks Imprinterfunkionalität als Druckturm als ganzes an- bzw. abstellbar.

Die DE 43 03 904 C2 zeigt Anordnungen zweier übereinander angeordneter Druckwerke, wobei eine die beiden Druckwerke durchlaufende Papierbahn beidseitig mit höchstens vier Farben bedruckbar ist.

Die DE 196 03 663 A1 zeigt zwei in Bahnlaufrichtung hintereinander angeordnete H-Druckeinheiten, in welchen die Bahn insgesamt beidseitig bedruckbar ist. Für den fliegenden Plattenwechsel lassen sich einseitig Formzylinder abstellen.

In der nachveröffentlichten DE 101 05 926 A1 wird eine Bahn durch zwei Einheiten mit jeweils acht Druckstellen geführt. In jeder der Betriebsweisen des fliegenden Plattenwechsels befindet sich mindestens eine Druckstelle je Einheit in Druck-An-Stellung. Die dieselbe Farbe auf dieselbe Seite der Bahn druckenden Druckwerke befinden sich in der selben Einheit.

Der Erfindung liegt die Aufgabe zugrunde, eine Rollenrotationsdruckmaschine zu schaffen, welche für alle Betriebsarten im vierfarbigen Imprintbetrieb bzw. im vierfarbigen Betrieb mit fliegendem Plattenwechsel möglichst gleichmäßige Bedingungen gewährleistet.

Die Aufgabe wird erfindungsgemäß durch die Merkmale der Ansprüche 1 oder 2 gelöst.

Die mit der Erfindung erzielbaren Vorteile bestehen insbesondere darin, dass die Druckqualität beim Wechsel der Betriebsweisen eines insbesondere mehrfarbigen Imprinterbetriebes verbessert wird, ohne dass ein erhöhter Aufwand in der Umrüstung einer bestehenden Druckmaschine entsteht.

Im Gegensatz zu einem wechselnden Zu- und Abschalten jeweils eines gesamten Druckturmes werden auf dem Bearbeitungsweg insgesamt gleichmäßigere Bedingungen geschaffen. Z. B. wird mit der Rollenrotationsdruckmaschine eine möglichst gleichmäßige Feuchtung der Materialbahn, z. B. Papierbahn erreicht. Es wird vermieden, dass beispielsweise in der ersten Betriebsart einer sog. 4/4 + 4/4 Papierführung ein erster Druckturm die Papierbahn befeuchtet und komplett 4/4 bedruckt (während der zweite Druckturm abgestellt ist), und in einer zweiten Betriebsart nur der zweite Druckturm die Papierbahn 4/4 bedruckt und hierdurch erhebliche Unterschiede in der Laufstrecke der befeuchteten Papierbahn zwischen den beiden Betriebsarten resultieren. In einem Fall sind z. B. lange Wegstrecken vor dem ersten Druckwerk trocken zu durchlaufen, während im anderen Fall kurze trockene, aber nach dem letzten druckenden Druckwerk lange feuchte Strecken zu durchfahren sind.

Die Verbesserung der Druckqualität wird dadurch erreicht, dass in jeder der Betriebsweisen des Imprinterbetriebes, bzw. fliegenden Plattenwechsels, mindestens eines der Druckwerke jeder Druckeinheit bzw. jeden Druckturms angestellt ist.

Neben der Feuchtung mittels Feuchtmitteln sind auch andere Effekte, z. B. das Vorhandensein von Einspannstellen, von druckbedingten Quer- und/oder Längsdehnungen, von Beeinflussung durch die Auftragung von Farbe, oder andere die Spannung und den Transport beeinflussende Parameter vergleichmäßigbar.

Besonders vorteilhaft ist es somit, dass für alle Betriebsarten im Imprinterbetrieb über den Papierweg möglichst gleichmäßige Bedingungen, und daher auch möglichst gleiche Spannungsverhältnisse in der Papierbahn hergestellt werden. Gleichzeitig wird die Gefahr eines Bahnbruches beim "Umschalten" stark vermindert.

Ausführungsbeispiele der Erfindung sind in den Zeichnungen dargestellt und werden im folgenden näher beschrieben.

Es zeigen
- Fig. 1: Druckeinheiten einer Rollenrotationsdruckmaschine in Satellitenbauweise mit vollständiger Imprinterfunktionalität im Vierfarbendruck;
- Fig. 2: Druckeinheiten einer Rollenrotationsdruckmaschine in Gummi-gegen-Gummi-Druck mit vollständiger, Imprinterfunktionalität im Vierfarbendruck;
- Fig. 3: Druckeinheiten mit horizontaler Bahnführung in den Varianten a bis d.

Eine Druckmaschine, insbesondere eine Rollenrotationsdruckmaschine, weist eine erste Einheit 01, z. B. eine Druckeinheit 01 oder einen ersten Druckturm 01, und eine weitere Einheit 02, z. B. eine Druckeinheit 02 oder einen zweiten Druckturm 02 auf. Der erste Druckturm 01 weist mindesten sechs, im ersten Ausführungsbeispiel (Fig. 1) acht Druckstellen D1; D2; D3; D4; D5; D6; D7; D8 auf, welche durch acht Zylinder 03, z. B. acht Übertragungszylinder 03, und mit diesen in eine Druck-An-Stellung über eine eingezogene Bahn 04, z. B. eine Bedruckstoff- insbesondere eine Papierbahn 04, zusammen wirkende Satellitenzylinder 06, z. B. Stahlzylinder 06, gebildet werden. Auch der zweite Druckturm 02 weist mindestens sechs, hier acht Druckstellen D9; D10; D11; D12; D13; D14; D15; D16 auf, welche durch acht Zylinder 07, z. B. acht Übertragungszylinder 07, und mit diesen in eine Druck-An-Stellung über die Bahn 04 zusammen wirkende Satellitenzylinder 08, z. B. Stahlzylinder 08, gebildet werden.

Soll die Bahn 04 beidseitig vierfarbig (4/4) bedruckt werden, so sind für volle Imprinterfähigkeit beide Einheiten 01; 02 mit jeweils acht Druckstellen D1; D2; D3; D4; D5; D6; D7; D8; D9; D10; D11; D12; D13; D14; D15; D16 auszuführen.

Im Beispiel (Fig. 1) für den Vierfarbendruck mit voller Imprinterfunktionalität wirken jeweils zwei benachbarte Übertragungszylinder 03; 07 mit einem der jeweils vier Stahlzylinder 06; 07 zusammen und bilden insgesamt die jeweils acht Druckstellen D1; D2; D3; D4; D5; D6; D7; D8; D9; D10; D11; D12; D13; D14; D15; D16. Dies kann beispielsweise ein Paar von gestapelten Zehnzylinder-Satelliten-Einheiten sein. Es können jedoch auch vier obere und/oder vier untere Übertragungszylinder 03; 07 jeweils mit einem einzigen Satellitenzylinder 06; 08 als sog. Neunzylinder-Satelliten-Einheiten zusammen wirken, welche beispielsweise gestapelt sind. Die beiden bzw. vier mit einem Satellitenzylinder 06; 08 zusammenwirkenden Übertragungszylinder 03; 07 bilden z. B. eine Gruppe von Druckstellen. Ebenso können die vier mit zwei Satellitenzylindern 06, 08 zusammenwirkenden unteren oder oberen Übertragungszylinder 03; 07 eine Gruppe bilden.

Die Übertragungszylinder 03; 07 sind an den jeweiligen Satellitenzylinder 06; 08 wahlweise an- und abstellbar, und wirken mit nicht dargestellten Formzylindern zusammen, welche ihrerseits mit ebenfalls nicht dargestellten Farbwerken, und falls erforderlich, mit Feuchtwerken, zusammen wirken.

Im Imprinterbetrieb ist zumindest der Formzylinder vom entsprechenden Übertragungszylinder 03; 07 abstellbar und mit zumindest zum Satellitenzylinder 06; 08 verschiedener Drehzahl betreibbar, so dass er beispielsweise zwecks Wechsels der Druckform oder des Druckbildes unabhängig vom Satellitenzylinder 06; 08 gebremst, stillgesetzt, ggf. mit umgekehrter Richtung und/oder von der Produktionsdrehzahl verschiedenen Drehzahl betrieben werden kann. Während des Wechsels der Druckform oder des Druckbildes (z. B. Bebilderung) kann der Satellitenzylinder 06; 08 und ggf. der Übertragungszylinder 03; 07 weiterhin mit Produktionsdrehzahl betrieben werden.

Die Bahn 04 verläuft im ersten Druckturm 01 in üblicher S-förmiger Weise durch die acht Druckstellen D1; D2; D3; D4; D5; D6; D7; D8. Die Bahn 04 umschlingt die Satellitenzylinder 06 der unteren Druckstellen D1; D2; D3; D4 bzgl. einer Transportrichtung T der Bahn 04 mit einem ersten Drehsinn, im Beispiel rechts L, d. h. entgegen dem Uhrzeigersinn, und die oberen Druckstellen D5; D6; D7; D8 in der entgegengesetzten, von der ersten Drehrichtung verschiedenen zweiten Drehrichtung, im Beispiel links R. Die Bahn 04 ist so im ersten Druckturm 01 wie üblich theoretisch beidseitig vierfach bedruckbar, wenn alle Druckstellen D1 bis D8 angestellt wären.

Die Bahn 04 durchläuft jedoch in gleicher oder ähnlicher S-förmiger Weise den zweiten Druckturm 02, welcher in vorteilhafter Ausführung mit der selben Abfolge seiner Druckstellen D9 bis D16 ausgeführt ist. Insbesondere eine zum ersten Druckturm 01 gleiche Bauweise erfordert den geringsten baulichen, logistischen und regelungstechnischen Aufwand zur Umstellung von "Normal"- auf Imprinterbetrieb.

Im Gegensatz zu mehrfarbigen imprinterfähigen Druckmaschinen aus dem Stand der Technik, werden jedoch nicht alle Druckstellen D1 bis D8; D9 bis D16 des jeweiligen Druckturms 01; 02 in einer Betriebsweise alle gleichzeitig an- bzw. abgestellt, sondern es ist in jeder Betriebsweise mindestens eine Druckstelle D1 bis D8 des ersten Druckturms 01 und eine Druckstelle D9 bis D16 des zweiten Druckturms 02 aktiv, d. h. in Druck-An-Stellung.

Sind in einer vorteilhaften Ausführung (Fig. 1) die Zuordnungen von Farben zu den Druckstellen D1 bis D8 des ersten Druckturms 01 und der des zweiten Druckturms 02 einander gleich, und insbesondere gleich einer üblichen Farbbelegung eines Druckturmes für den "Normalbetrieb" (d. h. einen 4/4-Druck, wobei die Bahn 04 lediglich einen Druckturm 01; 02 durchläuft), so können herkömmliche Drucktürme 01; 02 mit herkömmlicher Zuweisung der Drehrichtungen und der Farben Verwendung finden. Auch die Bahnführung kann im Bereich der Drucktürme 01; 02 erhalten bleiben.

So sind beispielsweise die unteren Druckstellen D1 bis D4; D9 bis D12 beider Drucktürme 01; 02 in der Reihenfolge entlang der Laufrichtung der Bahn 04 mit Cyan C, Magenta M, Gelb Y und Schwarz B ausgerüstet. Vorteilhaft ist eine Ausführung, wonach die oberen Druckstellen D5 bis D8; D13 bis D16 entlang der Laufrichtung der Bahn 04 die selbe Farbfolge wie die unteren aufweisen. Bei S-förmigem Verlauf der Bahn 04 ist die Anordnung somit an einer nicht dargestellten horizontalen Mittelebene jedes Druckturms 01; 02 gespiegelt.

Während des Imprinterbetriebes sind nun in einer ersten Betriebsweise (Fig. 1) die unteren Druckstellen D1 bis D4 des ersten Druckturms 01 und die oberen Druckstellen D13 bis D16 des in Laufrichtung der Bahn 04 zweiten Druckturms 02 angestellt und bedrucken die Bahn 04 beidseitig. In der zweiten Betriebsweise sind die genannten Druckstellen D1 bis D4 und D13 bis D16 beispielsweise zwecks Rüstens abgestellt, das Drucken erfolgt mit den oberen Druckstellen D5 bis D6 des ersten Druckturms 01 und mit den unteren Druckstellen D9 bis D12 des zweiten Druckturms 02.

Die Reihenfolge in der Farbe innerhalb der vier direkt nacheinander der selben Seite der Bahn 04 zugeordneten Druckstellen ist auch in jeder anderen Weise wählbar. Auch die spiegelbildliche Anordnung der unteren und oberen Druckstellen D1 bis D16 im jeweiligen Druckturm 01; 02 ist nicht zwingend. Wesentlich ist es jedoch, dass in jeder der Betriebsweisen des Imprinterbetriebes immer zumindest eine Druckstelle D1 bis D8 des ersten Druckturms 01 und eine Druckstelle D9 bis D16 des zweiten Druckturms 02 aktiviert ist, d. h. sich in Druck-An-Stellung befindet.

Soll die Druckmaschine vom "Normatbetrieb" in den Imprinterbetrieb überführt werden, so wird die Bahn 04 zunächst durch beide Drucktürme 01; 02 eingezogen. Die Druckstellen D1 bis D4 des ersten Druckturms 01 und die Druckstellen D13 bis D16 des zweiten Druckturms 02 werden mit Druckformen, Farben etc. entsprechend der Produktion für die erste Betriebsweise gerüstet. Für die Aufnahme des Druckes werden nun die genannten Druckstellen D1 bis D4 des ersten Druckturms 01 und die Druckstellen D13 bis D16 des zweiten Druckturms 02 angestellt und im Fortdruck betrieben, während die Druckstellen D5 bis D8 des ersten Druckturms 01 und die Druckstellen D9 bis D12 des zweiten Druckturms 02 dem Rüsten zugänglich sind.

Zwecks Umstellung der Produktion werden die Druckstellen D1 bis D4 des ersten Druckturms 01 und die Druckstellen D13 bis D16 des zweiten Druckturms 02 abgestellt, und die Druckstellen D5 bis D8 des ersten Druckturms 01 und die Druckstellen D9 bis D12 des zweiten Druckturms 02 mit den neuen Druckformen angestellt.

In einem zweiten Ausführungsbeispiel (Fig. 2) sind die Druckstellen D1 bis D16 nicht als mit Satellitenzylindern 06; 07 Druckstellen D1 bis D16 bildend, sondern im Gummi-gegen-Gummi-Druck paarweise doppelte Druckstellen D1 und D2 bis D15 und D16, im folgenden als Doppeldruckstellen D 1, D2 und D3, D3 usw. bezeichnet, bildend ausgeführt. Diese bilden jeweils Gruppen von je mindestens zwei Druckstellen D1 bis D16.

Die Einheit 01 weist mindestens zwei derartige doppelte Druckstellen D1, D2 bis D15, D16 auf, welche z. B. in einem gemeinsamen Gestell liegen. In einer Ausführung ist die erste Doppeldruckstelle D1, D2 zusammen mit den nicht dargestellten Formzylindern mit einem n-förmigen Profil und die zweite Doppeldruckstelle D3, D4 mit einem u-förmigen Profil ausgeführt. Die Doppeldruckstellen D1 und D2 bis D15 und D16 können jedoch auch alle mit "n-förmigen", mit linearem oder mit "u-förmigem" Profil ausgeführt sein.

Die erste Einheit 01 weist im Ausführungsbeispiel gemäß Fig. 2 vier derartige Doppeldruckstellen D1, D2; D3, D4; D5, D6; D7, D8 auf, wobei beispielsweise jeweils die beiden unteren und die beiden oberen in einem Gestell angeordnet sind. Es können jedoch auch alle Doppeldruckstellen D1, D2; D3, D4; D5, D6; D7, D8 jeweils in einem eigenen oder alle in einem gemeinsamen Gestell angeordnet sein. Die zwei unteren und die zwei oberen Doppeldruckstellen D1, D2; D3, D4; D5, D6; D7, D8; D9, D10; D11, D12; D13,D14 und D15, D16 bilden hier jeweils eine Gruppe von Druckstellen D1,D2; D3, D4; D5, D6; D7, D8; D9, D10; D11, D12; D13, D14 und D15, D16.

Für einen mehrfarbigen Imprinterbetrieb wird die Bahn 04 durch die zweite Einheit 02 mit gleichem Aufbau der Doppeldruckstellen D9, D10; D11, D12; D13, D14 und D15, D16 geführt. Die für den fliegenden Druckformwechsel bzw. Imprinterbetrieb vorgesehenen Doppeldruckstellen D1, D2; D3, D4; D5, D6; D7, D8; D9, D10; D11, D12; D13, D14 und D15,D16 sind jeweils soweit abstellbar, dass eine mit Produktionsgeschwindigkeit laufende Bahn 04 durch die abgestellten Doppeldruckstellen D1, D2; D3, D4; D5, D6; D7, D8; D9, D10; D11, D12; D13, D14 und D15, D16 berührungsfrei hindurch geführt werden kann.

Zwecks Imprinterbetrieb ist nun wie im ersten Ausführungsbeispiel in allen Betriebsweisen in jedem der beiden Einheiten 01; 02 bzw. Drucktürmen 01; 02 jeweils mindestens eines der Doppeldruckstellen D1, D2; D3, D4; D5, D6; D7, D8 bzw. D9, D10; D11, D12; D13, D14; D15, D16 aktiviert, d. h angestellt.

In einer vorteilhafter Ausführung sind wie im ersten Ausführungsbeispiel die Abfolgen der Farben für die Doppeldruckstellen D1, D2; D3, D4; D5, D6; D7, D8 bzw. D9, D10; D11, D12; D13, D14; D15, D16 im ersten und im zweiten Druckturm 01; 02 identisch, so dass neben dem Imprinterbetrieb ein "Normatbetrieb" für den 4/4-Druck in jedem der beiden Drucktürme 01; 02 mit jeweils vertikaler, nach oben verlaufender Führung der Bahn 04 möglich ist.

Im Imprinterbetrieb sind in der ersten Betriebsweise beispielsweise die beiden unteren Doppeldruckstellen D1, D2 und D3, D4 des ersten Druckturms 01 sowie die beiden oberen Doppeldruckstellen D13, D14 und D15, D16 des zweiten Druckwerks 02 angestellt, während die übrigen Doppeldruckstellen D5, D6; D7, D8 sowie D9, D10 und D11, D12 abgestellt sind. In der zweiten Betriebsweise sind die Verhältnisse umgekehrt. Die Bahn 04 wird hier nach dem ersten Druckturm 01 nach unten, und im zweiten Druckturm 02 nach oben geführt.

In einer anderen, bezüglich der Vergleichmäßigung vorteilhaften Ausführung wird die Bahn 04 nach Durchlaufen des ersten Druckturms 01 von oben durch den zweiten Druckturm geführt.

Auch ist es im Hinblick auf eine für beide Betriebsweisen möglichst gleichmäßige Feuchtung über den Weg der Bahn 04 möglich, im ersten und im zweiten Druckturm 01; 02 verschiedene Abfolgen der Farben vorzusehen.

Fig. 3 zeigt ein drittes Ausführungsbeispiel, wobei es sich um horizontal von der Bahn 04 durchlaufene Druckwerke D1, D2; D3, D4; D5, D6; D7, D8; D9, D10; D11, D12; D13, D14 und D15, D16 bzw. Doppeldruckwertce D1, D2; D3, D4; D5, D6; D7, D8; D9, D10; D11, D12; D13, D14 und D15, D16 handelt. Die ersten vier Doppeldruckwerke D1, D2; D3, D4; D5, D6; D7, D8 sowie die zweiten vier Doppeldruckwerke D9, D10; D11, D12; D13, D14, D15, D16 sind jeweils als Einheit 01; 02 für den beidseitigen Vierfarbendruck ausgeführt. Diese können in normalem Druckbetrieb jeweils von einer Bahn 04 durchlaufen und beidseitig vierfarbig bedruckt werden.

In der Betriebsart des fliegenden Plattenwechsels jedoch durchläuft eine Bahn 04 beide Einheiten 01; 02 (bzw. Druckwerke D1, D2; D3, D4; D5, D6; D7, D8; D9, D10; D11, D12; D13, D14, D15, D16 beider Einheiten 01; 02), wobei zumindest ein Doppeldruckwerk D1, D2; D3, D4; D5, D6; D7, D8; D9, D10; D11, D12; D13, D14, D15, D16 (als Gruppe) je Einheit 01; 02 angestellt ist und die Bahn 04 bedruckt.

So drucken beispielsweise in einer ersten Betriebsweise in Fig. 3a) das schwarze B, das magenta M und das gelbe Y Doppeldruckwerk D1, D2; D5, D6; D7, D8 der ersten Einheit 01 und das cyan C Doppeldruckwerk D11, D12 der zweiten Einheit 02 (ausgefüllt dargestellt). In den übrigen kann ein Plattenwechsel erfolgen. In der zweiten Betriebsweise (Fig. 3b) verhält es sich dann umgekehrt.

In der in den Fig. 3c) und 3d) dargestellten Variante sind in einer ersten Betriebsweise die ersten beiden Doppeldruckwerke D1, D2; D3, D4 der ersten Einheit 01 und die letzten beiden Doppeldruckwerke D13, D14; D15, D16 der zweiten Einheit 02 in Druck-An-Stellung, während die übrigen für einen fliegenden Plattenwechsel zur Verfügung stehen. In der zweiten Betriebsweise (Fig. 3d) verhält es sich wieder umgekehrt.

Die Anordnungen und die Betriebsweisen für den Imprinterbetrieb aus den Ausführungsbeispielen sind auch auf Druckmaschinen zu übertragen, welche für weniger als vier Farben ausgeführt sind und daher weniger Doppeldruckstellen aufweisen. So kann beispielsweise in einem nicht dargestellten Ausführungsbeispiel mittels zweier jeweils mit zwei Doppeldruckstellen ausgeführten Einheiten eine Bahn 04 im Imprinterbetrieb beidseitig mit zwei Farben bedruckt werden, wobei im "Normalbetrieb" zwei Bahnen 04 jeweils beidseitig zweifarbig bedruckbar sind.

Sind die Druckstellen D1 bis D16 bzw. Doppeldruckstellen D1, D2 bis D15, D16 baulich voneinander in verschiedenen Gestellen angeordnet, d. h. es existiert ein gegenüber der Wege innerhalb einer Einheit 01; 02 vergrößerter Weg der Bahn 04 zwischen den baulich getrennt angeordneten Druckstellen in z. B. getrennten Einheiten 01; 02 bzw. Drucktürmen 01; 02, so ist es besonders vorteilhaft in jeder der beiden Betriebsweisen zumindest jeweils eine Druckstelle jeder Einheit 01; 02 bzw. jeden Druckturms 01; 02 anzustellen.

Der Begriff Einheit ist somit auch als bauliche Einheit zu verstehen, welche direkt übereinander oder nebeneinander angeordnete Druckeinheiten, z. B. Brückendruckeinheiten oder H-Druckeinheiten aufweist, deren Zylinder jedoch nicht innerhalb des selben Gestells angeordnet sein müssen.

### Bezugszeichenliste

- 01: Einheit, Druckeinheit, Druckturm, erste(r)
- 02: Einheit, Druckeinheit, Druckturm, zweite(r)
- 03: Zylinder, Übertragungszylinder
- 04: Bahn, Papierbahn
- 05: -
- 06: Satellitenzylinder, Stahlzylinder
- 07: Zylinder, Übertragungszylinder
- 08: Satellitenzylinder, Stahlzylinder

- D1: Druckstelle (01)
- D2: Druckstelle (01)
- D3: Druckstelle (01)
- D4: Druckstelle (01)
- D5: Druckstelle (01)
- D6: Druckstelle (01)
- D7: Druckstelle (01)
- D8: Druckstelle (01)
- D9: Druckstelle (02)
- D10: Druckstelle (02)
- D11: Druckstelle (02)
- D12: Druckstelle (02)
- D13: Druckstelle (02)
- D14: Druckstelle (02)
- D15: Druckstelle (02)
- D16: Druckstelle (02)

- L: Drehsinn, links
- R: Drehsinn, rechts

- B: Schwarz
- C: Cyan
- M: Magenta
- Y: Gelb

- T: Transportrichtung

## Patentansprüche

1. Rollenrotationsdruckmaschine zum Bedrucken einer Bahn (04) in mindestens zwei Einheiten (01; 02), wobei die Einheiten (01; 02) zumindest je sechs Druckstellen (D1 bis D16) enthalten, welche wiederum Gruppen von zumindest je zwei Druckstellen (D1 bis D16) bilden, und wobei mittels einer Gruppe von Druckstellen (D1 bis D8) der ersten Einheit (01) in einer ersten Betriebsweise und mittels einer Gruppe von Druckstellen (D9 bis D16) der zweiten Einheit (02) in einer zweiten Betriebsweise die selben Farben (B; C; M; Y) auf die selbe Seite der Bahn (04) aufbringbar sind, **dadurch gekennzeichnet, dass** sich in beiden Betriebsweisen in jeder der beiden Einheiten (01; 02) zumindest eine Gruppe von Druckstellen (D1 bis D16), jedoch nicht alle Druckstellen (D1 bis D8; D9 bis D16) der jeweiligen Einheit (01; 02) gleichzeitig in Druck-An-Stellung befinden.

2. Rollenrotationsdruckmaschine zum Bedrucken einer Bahn (04) in mindestens zwei horizontal zueinander versetzten Einheiten (01; 02), wobei die Einheiten (01; 02) zumindest je vier Druckstellen (D1 bis D16) enthalten, welche wiederum Gruppen von zumindest je zwei Druckstellen (D1 bis D16) bilden, und wobei mittels einer Gruppe von Druckstellen (D1 bis D8) der ersten Einheit (01) in einer ersten Betriebsweise und mittels einer Gruppe von Druckstellen (D9 bis D16) der zweiten Einheit (02) in einer zweiten Betriebsweise die selben Farben (B; C; M; Y) auf die selbe Seite der Bahn (04) aufbringbar sind, **dadurch gekennzeichnet, dass** sich in beiden Betriebsweisen in jeder der beiden Einheiten (01; 02) zumindest eine Gruppe von Druckstellen (D1 bis D16), jedoch nicht alle Druckstellen (D1 bis D8; D9 bis D16) der jeweiligen Einheit (01; 02) gleichzeitig in Druck-An-Stellung befinden.

3. Rotationsdruckmaschine nach Anspruch 1 oder 2, **dadurch gekennzeichnet, dass** die beiden Einheiten (01; 02) jeweils als Drucktürme (01; 02) ausgeführt sind.

4. Rollenrotationsdruckmaschine nach Anspruch 1 oder 2, **dadurch gekennzeichnet, dass** die Bahn (04) im wesentlichen vertikal von einer zur anderen Gruppe von Druckstellen (D1 bis D16) der selben Einheit (01; 02) geführt wird.

5. Rollenrotationsdruckmaschine nach Anspruch 1 oder 2, **dadurch gekennzeichnet, dass** die Bahn (04) im wesentlichen horizontal von einer zur anderen Gruppe von Druckstellen (D1 bis D16) der selben Einheit (01; 02) geführt wird.

6. Rotationsdruckmaschine nach Anspruch 1 oder 2, **dadurch gekennzeichnet, dass** die Druckstellen (D1 bis D16) durch mindestens vier mit mindestens zwei Satellitenzylindern (06; 08) zusammenwirkende Zylinder (03; 07) gebildet werden.

7. Rotationsdruckmaschine nach Anspruch 3, **dadurch gekennzeichnet, dass** jeder der Drucktürme (01; 02) zwei aufeinander angeordnete Satelliten-Druckeinheiten aufweist.

8. Rotationsdruckmaschine nach Anspruch 7, **dadurch gekennzeichnet, dass** sich in einer ersten Betriebsweise nur Druckstellen (D1 bis D16) aus der Gruppe von Druckstellen (D1 bis D16) der einen Satelliten-Druckeinheit und in der anderen Betriebsweise nur Druckstellen (D1 bis D16) aus der Gruppe von Druckstellen (D1 bis D16) der anderen Satelliten-Druckeinheit des selben Druckturmes (01; 02) in Druck-An-Stellung befinden.

9. Rotationsdruckmaschine nach Anspruch 1 oder 2, **dadurch gekennzeichnet, dass** die Gruppen von Druckstellen (D1 bis D16) jeweils als Doppeldruckstellen (D1, D2 bis D15, D16) für einen Druck im Gummi-gegen-Gummi-Betrieb mittels jeweils zwei über die Bahn (04) zusammen wirkender Zylinder (03; 07) ausgeführt sind.

10. Rotationsdruckmaschine nach Anspruch 3 und 9, **dadurch gekennzeichnet, dass** jeder der Drucktürme (01; 02) vier Doppeldruckstellen (D1, D2 bis D7, D8 bzw. D9, D10 bis D15, D16) mit acht Druckstellen (D1 bis D16) im Gummi-gegen-Gummi-Betrieb aufweist.

11. Rotationsdruckmaschine nach Anspruch 9, **dadurch gekennzeichnet, dass** jeder der Einheiten vier horizontal nebeneinander angeordnete, und horizontal von der Bahn (04) durchlaufene Doppeldruckstellen (D1, D2 bis D7, D8 bzw. D9, D10 bis D15, D16) mit jeweils acht Druckstellen (D1 bis D16) im Gummi-gegen-Gummi-Betrieb aufweist.

12. Rotationsdruckmaschine nach Anspruch 10, **dadurch gekennzeichnet, dass** sich in jeder der beiden Betriebsweisen nur die beiden unteren oder die beiden oberen Doppeldruckstellen (D1, D2 bis D15, D16) der selben Einheit (01; 02) in Druck-An-Stellung befinden.

13. Rotationsdruckmaschine nach Anspruch 3, **dadurch gekennzeichnet, dass** jeder der Drucktürme (01; 02) zwei aufeinander angeordnete H-Druckeinheiten für den Gummi-gegen-Gummi-Betrieb aufweist.

14. Rotationsdruckmaschine nach Anspruch 13, **dadurch gekennzeichnet, dass** sich in einer ersten Betriebsweise nur die Druckstellen (D1 bis D16) der einen H-Druckeinheit und in der anderen Betriebsweise nur die Druckstellen (D1 bis D16) der anderen H-Druckeinheit des selben Druckturmes (01; 02) in Druck-An-Stellung befinden.

15. Rotationsdruckmaschine nach Anspruch 1 oder 2, **dadurch gekennzeichnet, dass** in jeder der beiden Betriebsweisen zunächst sämtliche Farben (B; C; M; Y) auf die eine Seite, und anschließend sämtliche Farben (B; C; M; Y) auf die andere Seite der Bahn (04) aufbringbar sind.

16. Rotationsdruckmaschine nach Anspruch 1 oder 2, **dadurch gekennzeichnet, dass** zumindest in einer Betriebsweise des Imprinterbetriebes mindestens eine in Druck-An-Stellung befindliche Druckstelle (D1 bis D16) zwischen den in Druck-Ab-Stellung befindlichen Druckstellen (D1 bis D16) entlang des Weges der Bahn (04) angeordnet ist.

17. Rotationsdruckmaschine nach Anspruch 1 oder 2, **dadurch gekennzeichnet, dass** die Einheiten (01; 02) jeweils als Einheit (01; 02) für den beidseitigen Vierfarbendruck ausgeführt sind.

## Claims

1. Web-fed rotary printing press for printing on a web (04) in at least two units (01; 02), the units (01; 02) each containing at least six print positions (D1 to D16) which in turn form groups of at least two print positions (D1 to D16) each, the same colours (B; C; M; Y) being capable of being applied to the same side of the web (04) by means of a group of print positions (D1 to D8) of the first unit (01) in a first mode of operation and by means of a group of print positions (D9 to D16) of the second unit (02) in a second mode of operation, **characterized in that**, in each of the two units (01; 02), at least one group of print positions (D1 to D16) but not all print positions (D1 to D8; D9 to D16) of the respective unit (01; 02) are simultaneously present in the thrown-on position in both modes of operation.

2. Web-fed rotary printing press for printing on a web (04) in at least two units (01; 02) horizontally offset relative to one another, the units (01; 02) each containing at least four print positions (D1 to D16) which in turn form groups of two print positions (D1 to D16) each, the same colours (B; C; M; Y) being capable of being applied to the same side of the web (04) by means of a group of print positions (D1 to D8) of the same unit (01) in a first mode of operation and by means of group of print positions (D9 to D16) of the second unit (02) in a second mode of operation, **characterized in that**, in each of the two units (01; 02), at least one group of print positions (D1 to D16) but not all print positions (D1 to D8; D9 to D16) of the respective unit (01; 02) are simultaneously present in the thrown-on position in both modes of operation.

3. Web-fed rotary printing press according to Claim 1 or 2, **characterized in that** the two units (01; 02) are each in the form of printing towers (01; 02).

4. Web-fed rotary printing press according to Claim 1 or 2, **characterized in that** the web (04) is guided substantially vertically from one group to the other group of print positions (D1 to D16) of the same unit (01; 02).

5. Web-fed rotary printing press according to Claim 1 or 2, **characterized in that** the web (04) is guided substantially horizontally from one group to the other group of print positions (D1 to D16) of the same unit (01; 02).

6. Rotary printing press according to Claim 1 or 2, **characterized in that** the print positions (D1 to D16) are formed by at least four cylinders (03; 07) cooperating with at least two satellite cylinders (06; 08).

7. Rotary printing press according to Claim 3, **characterized in that** each of the printing towers (01; 02) has two satellite printing units arranged one on top of the other.

8. Rotary printing press according to Claim 7, **characterized in that** only print positions (D1 to D16) from the group of print positions (D1 to D16) of one satellite printing unit are present in the thrown-on position in a first mode of operation and only print positions (D1 to D16) from the group of print positions (D1 to D16) of the other satellite printing unit of the same printing tower (01; 02) are present in the thrown-on position in the other mode of operation.

9. Rotary printing press according to Claim 1 or 2, **characterized in that** the groups of print positions (D1 to D16) are in each case in the form of double print positions (D1, D2 to D15, D16) for printing in blanket-to-blanket operation by means of in each case two cylinders (03; 07) cooperating via the web (04).

10. Rotary printing press according to Claims 3 and 9, **characterized in that** each of the printing towers (01; 02) has four double print positions (D1, D2 to D7, D8 or D9, D10 to D15, D16) with eight print positions (D1 to D16) in blanket-to-blanket operation.

11. Rotary printing press according to Claim 9, **characterized in that** each of the units has four double print positions (D1, D2 to D7, D8 or D9, D10 to D15, D16) which are arranged side by side horizontally, through which the web (04) passes horizontally and which in each case have eight print positions (D1 to D16) in blanket-to-blanket operation.

12. Rotary printing press according to Claim 10, **characterized in that**, in each of the two modes of operation, only the two lower or the two upper double print positions (D1, D2 to D15, D16) of the same unit (01; 02) are in the thrown-on position.

13. Rotary printing press according to Claim 3, **characterized in that** each of the printing towers (01; 02) has two H printing units arranged one on top of the other and intended for blanket-to-blanket operation.

14. Rotary printing press according to Claim 13, **characterized in that** only the print positions (D1 to D16) of one H printing unit are in the thrown-on position in a first mode of operation and only the print positions (D1 to D16) of the other H printing unit of the same printing tower (01; 02) are in the thrown-on position in the other mode of operation.

15. Rotary printing press according to Claim 1 or 2, **characterized in that**, in each of the two modes of operation, first all colours (B; C; M; Y) can be applied to one side and then all colours (B; C; M; Y) can be applied to the other side of the web (04).

16. Rotary printing press according to Claim 1 or 2, **characterized in that**, at least in one mode of operation of the imprinter mode, at least one print position (D1 to D16) in the thrown-on position is arranged between the print positions (D1 to D16) in the thrown-off position along the path of the web (04).

17. Rotary printing press according to Claim 1 or 2, **characterized in that** the units (01; 02) are in each case in the form of a unit (01; 02) for two-sided four-colour printing.

## Revendications

1. Machine à imprimer rotative à bobines, pour imprimer une bande (04) en au moins deux unités (01 ; 02), les unités (01 ; 02) contenant au moins chacune six emplacements d'impression (D1 à D16), formant à leur tour des groupes d'au moins deux emplacements d'impression (D1 à D16) chacun, et où, à l'aide d'un groupe d'emplacements d'impression (D1 à D8) de la première unité (01), en un premier mode de fonctionnement, et à l'aide d'un groupe d'emplacements d'impression (D9 à D16) de la deuxième unité (02), en un deuxième mode de fonctionnement, les mêmes couleurs (B ; C ; M ; Y) sont susceptibles d'être appliquées sur la même face de la bande (04), **caractérisée en ce que**, dans les deux modes de fonctionnement, dans chacune des deux unités (01 ; 02), au moins un groupe d'emplacements d'impression (D1 à D16), mais cependant pas tous les emplacements d'impression (D1 à D8 ; D9 à D16) de l'unité (01 ; 02) respective, se trouvent simultanément en position d'application d'impression.

2. Machine à imprimer rotative à bobines, pour imprimer une bande (04) en au moins deux unités (01 ; 02) décalées horizontalement l'une par rapport à l'autre, les unités (01 ; 02) contenant au moins chacune quatre emplacements d'impression (D1 à D16), formant à leur tour des groupes d'au moins deux emplacements d'impression (D1 à D16) chacun, et où, à l'aide d'un groupe d'emplacements d'impression (D1 à D8) de la première unité (01), en un premier mode de fonctionnement, et à l'aide d'un groupe d'emplacements d'impression (D9 à D16) de la deuxième unité (02), en un deuxième mode de fonctionnement, les mêmes couleurs (B ; C ; M ; Y) sont susceptibles d'être appliquées sur la même face de la bande (04), **caractérisée en ce que**, dans les deux modes de fonctionnement, dans chacune des deux unités (01 ; 02), au moins un groupe d'emplacements d'impression (D1 à D16), mais cependant pas tous les emplacements d'impression (D1 à D8 ; D9 à D16) de l'unité (01 ; 02) respective, se trouvent simultanément en position d'application d'impression.

3. Machine à imprimer rotative à bobines selon la revendication 1 ou 2, **caractérisée en ce que** les deux unités (01 ; 02) sont chacune réalisées sous forme de tours d'impression (01 ; 02).

4. Machine à imprimer rotative à bobines selon la revendication 1 ou 2, **caractérisée en ce que** la bande (04) est guidée sensiblement verticalement, d'un groupe d'emplacements d'impression (D1 à D16) à l'autre de la même unité (01 ; 02).

5. Machine à imprimer rotative à bobines selon la revendication 1 ou 2 **caractérisée en ce que** la bande (04) est guidée sensiblement horizontalement, d'un groupe d'emplacements d'impression (D1 à D16) à l'autre de la même unité (01 ; 02).

6. Machine à imprimer rotative à bobines selon la revendication 1 ou 2, **caractérisée en ce que** les emplacements d'impression (D1 à D16) sont formés par au moins quatre cylindres (03 ; 07) coopérant avec au moins deux cylindres satellites (06 ; 08).

7. Machine à imprimer rotative à bobines selon la revendication 3, **caractérisée en ce que** chacune des tours d'impression (01 ; 02) présente deux unités d'impression satellites, disposées l'une sur l'autre.

8. Machine à imprimer rotative à bobines selon la revendication 7, **caractérisée en ce que**, dans un premier mode de fonctionnement, seuls des emplacements d'impression (D1 à D16) issus du groupe d'emplacements d'impression (D1 à D16) d'une première unité d'impression satellite et, dans l'autre mode de fonctionnement, seuls des emplacements d'impression (D1 à D16) issus du groupe d'emplacements d'impression (D1 à D16) de l'autre unité d'impression satellite de la même tour d'impression (01 ; 02) se trouvent en position d'application d'impression.

9. Machine à imprimer rotative à bobines selon la revendication 1 ou 2, **caractérisée en ce que** les groupes d'emplacements d'impression (D1 à D16) sont chacun réalisés sous forme d'emplacements d'impression double (D1, D2 à D15, D16) pour une impression en fonctionnement caoutchouc contre caoutchouc, au moyen chaque fois de deux cylindres (03 ; 07) coopérant par l'intermédiaire de la bande (04).

10. Machine à imprimer rotative à bobines selon les revendications 3 et 9, **caractérisée en ce que** chacune des tours d'impression (01 ; 02) présente quatre emplacements d'impression (D1, D2 à D7, D8 ou D9, D10 à D15, D16), avec huit emplacements d'impression (D1 à D16), dans un fonctionnement caoutchouc contre caoutchouc.

11. Machine à imprimer rotative à bobines selon la revendication 9, **caractérisée en ce que** chacune des unités présente quatre emplacements d'impression double (D1, D2 à D7, D8 ou D9, D10 à D15, D16), disposés horizontalement les uns à côté des autres et parcourus horizontalement par la bande (04), avec chaque fois huit emplacements d'impression (D1 à D16) en fonctionnement caoutchouc contre caoutchouc.

12. Machine à imprimer rotative à bobines selon la revendication 10, **caractérisée en ce que**, en chacun des deux modes de fonctionnement, seuls les deux emplacements d'impression (D1, D2 à D15, D16) inférieurs ou les deux supérieurs de la même unité (01 ; 02) se trouvent en position d'application d'impression.

13. Machine à imprimer rotative à bobines selon la revendication 3, **caractérisée en ce que** chacune des tours d'impression (01 ; 02) présente deux unités d'impression en H, disposées l'une sur l'autre, pour le fonctionnement caoutchouc contre caoutchouc.

14. Machine à imprimer rotative à bobines selon la revendication 13, **caractérisée en ce que**, dans un premier mode de fonctionnement, seuls les emplacements d'impression (D1 à D16) de la première unité d'impression en H, et, dans l'autre mode de fonctionnement, seuls les emplacements d'impression (D1 à D16) de l'autre unité d'impression en H de la même tour d'impression (01 ; 02) se trouvent en position d'application d'impression.

15. Machine à imprimer rotative à bobines selon la revendication 1 ou 2, **caractérisée en ce que**, en chacun des deux modes de fonctionnement, d'abord l'ensemble des couleurs (B ; C ; M ; Y) sont susceptibles d'être appliquées sur une face et, ensuite, l'ensemble des couleurs (B ; C ; M ; Y) sont susceptibles d'être appliquées sur l'autre face de la bande (04).

16. Machine à imprimer rotative à bobines selon la revendication 1 ou 2, **caractérisée en ce que**, au moins en un mode de fonctionnement du fonctionnement en imprimante en creux, au moins un emplacement d'impression (D1 à D16), se trouvant en position d'application d'impression, est disposé entre les emplacements d'impression (D1 à D16) se trouvant en position de dégagement d'impression, le long du chemin de la bande (04).

17. Machine à imprimer rotative à bobines selon la revendication 1 ou 2, **caractérisée en ce que** les unités (01 ; 02) sont chacune réalisées sous forme d'unité (01 ; 02) pour l'impression en quadrichromie sur les deux faces.
